# EUROPÄISCHE PATENTSCHRIFT

(11) **EP 1 071 542 B1**
(45) Veröffentlichungstag und Bekanntmachung des Hinweises auf die Patenterteilung: **29.05.2002**
(21) Anmeldenummer: 99945679.1
(22) Anmeldetag: 10.04.1999
(51) Int. Cl.: B25B 1/24

(54) **SPANNSYSTEM UND -VERFAHREN ZUM SPANNEN VON WERKSTÜCKEN**
CLAMPING METHOD AND SYSTEM FOR FIXING WORKPIECES
SYSTEME ET PROCEDE DE SERRAGE POUR LA FIXATION DE PIECES A USINER

(30) Priorität: 11.04.1998 DE 19816328
(43) Veröffentlichungstag der Anmeldung: 31.01.2001
(73) Patentinhaber: Lang, Günter, 73249 Wernau (DE)
(72) Erfinder: Lang, Günter, 73249 Wernau (DE)
(74) Vertreter: Patentanwälte Rüger, Barthelt & Abel
(86) Internationale Anmeldenummer: DE9901095
(87) Internationale Veröffentlichungsnummer: WO9952678

(56) Entgegenhaltungen:
- EP-A- 0 065 939
- DD-A- 269 342
- DE-A- 4 202 989
- DE-A- 19 756 793
- FR-A- 898 673
- NL-A- 9 200 645
- US-A- 5 551 676
- Machine Tool Practices, 3rd Edition, by R.R. KIBBE et al. J. WILEY and Sons ISBN 0-471-84343-1, 1987 pages 43-44 and 46

## Beschreibung

Die Erfindung betrifft ein Verfahren zum Spannen Werkstücken, sowie eine Spanneinrichtung zur Ausführung dieses Verfahrens.

Zur Bearbeitung in Werkzeugmaschinen müssen die Werkstücke auf geeigneten Spannplätzen fest aufgespannt und gehalten werden. Die Aufspannung muss dabei so beschaffen sein, dass insbesondere bei spanenden, an dem Werkstück durchzuführenden Bearbeitungsvorgängen auch größere Kräfte ohne weiteres abgeleitet werden können und nicht zur Ortsverlagerung des Werkstücks führen. Andererseits soll das Werkstück möglichst gut zugänglich sein, um nacheinander möglichst viele Bearbeitungsvorgänge an dem Werkstück mit einer einzigen Aufspannung durchführen zu können. Beide Anforderungen stehen in einem gewissen Gegensatz zueinander. Soll das Werkstück bspw. von fünf Seiten her zugänglich sein, ist eine Aufspannung erforderlich, die den Zugang zu den zu bearbeitenden Seiten nicht versperrt.

Werden Werkstücke zwischen Spannbacken bspw. eines Maschinenschraubstocks geklemmt, verdeckt der Maschinenschraubstock mit seinen beiden Spannbacken zwei einander gegenüberliegende Seiten des Werkstücks großflächig. Dadurch wird der Zugang zu dem Werkstück beeinträchtigt.

Aus der US-PS 4.632.375 ist eine nach Art eines Schraubstocks ausgebildete Klemmvorrichtung mit einem beweglich gelagerten Backen und einem diesem gegenüberliegend angeordneten ortsfest gehaltenen Backen bekannt. Beide Backen sind mit beweglich gelagerten Klemmelementen versehen, die eine Anpassung an eine gegebene Werkstückkontur gestatten. Die Klemmelemente können bedarfsweise auswechselbar ausgebildet sein. Dies insbesondere, um die Anpassung an unterschiedliche Oberflächenkonturen zu ermöglichen. Bedarfsweise kann die Oberfläche der beweglichen Backen auch gezahnt ausgebildet sein, bspw. um eine Zahnstange zwischen ihrer Zähnung und ihrer flachen Rückseite klemmen zu können.

Aus der EP 0065939, die als nächstliegender Stand der Technik angesehen wird, ist ein Spannbacken mit Greifelementen bekannt. Die Greifelemente sind aus einem harten, möglicherweise spröden, Werkstoff ausgebildet und an einem weniger harten Träger gelagert. Die Greifelemente dienen dazu, in die Oberfläche eines zu ergreifenden Werkstücks einzudringen. Die Greifelemente bilden scharfe Zähne, die ein Werkstück mit glatter Oberfläche halten sollen. Die Oberfläche des Werkstücks wird durch das Spannen mit solchen Greifelementen deformiert, d.h. beschädigt. Die Greifelemente sind demnach so ausgebildet, dass sich die Oberfläche des Werkstücks beim Spannen an die Greifelemente anpasst.

Aus der EP 0482570 A2 ist ein Spannbacken für Schraubstöcke bekannt, der mehrere parallel zueinander verschiebbar gelagerte Druckelemente aufweist. Diese stehen an ihrer dem Werkstück abgewandten Seite stirnseitig mit einer sogenannten Kompensierfüllung in Verbindung. Dies ermöglicht das Spannen von Werkstücken mit unebener oder gegliederter Oberfläche mit gleichmäßiger Verteilung der Spannkraft oder das gleichzeitige Spannen mehrerer Gegenstände mit ungleichen Abmessungen. Der Spannbacken passt sich durch die Druckelemente und die Kompensierfüllung mehr oder weniger an die Werkstückkontur an.

Aus der DE-PS 705856 ist darüber hinaus ein Spannbacken bekannt, der an seiner Spannfläche eine Gummiplatte aufweist, die mit Metallkörpern versehen ist. Die Metallkörper sind prismatisch ausgebildet und legen mit ihren Stirnseiten eine ebene oder gewölbte Fläche fest. Die Gummiplatte gestattet ein gleichmäßiges Festspannen mehrere Werkstücke oder das Spannen von Werkstücken mit unregelmäßiger Oberfläche, in dem sie die einzelnen Metallkörper geringfügig federnd lagert.

Aus der DE-AS 2937061 ist eine Spannvorrichtung für das Erfassen und Spannen unregelmäßig geformter Werkstücke mit stark zerklüfteter Greifflächengeometrie bekannt. Solche Werkstücke sind bspw. Führungsschienen, Profilschien oder dergleichen. Die Greifbacken sind der Oberflächenkontur des zu greifenden Werkstücks angepasst. Das Spannen erfolgt somit anhand der vorhandenen Werkstückkontur, ohne Deformierung derselben.

Davon ausgehend ist es Aufgabe der Erfindung, ein Verfahren und eine Einrichtung zum Spannen von Werkstücken zu schaffen, mit denen Werkstücke sicher gehalten werden können und die einen guten Zugang zu den gespannten Werkstücken ermöglichen.

Diese Aufgabe wird mit Verfahren nach Anspruch 1 und einer Einrichtung zur Ausführung des Verfahrens nach Anspruch 9 gelöst.

Die Spanneinrichtung zur Durchführung des Verfahrens weist zwei Spannbacken oder Spannelemente auf, die mit Formschlusselementen versehen sind, die komplementär zu entsprechenden Kupplungselementen des Werkstücks ausgebildet sind. Die Kupplungselemente werden an dem Werkstück in einem vorbereitenden Arbeitsschritt eigens ausgebildet. Sie haben in der Regel keine sonstige Funktion, sondern dienen lediglich dem Spannen des betreffenden Werkstücks in der erfindungsgemäßen Spannvorrichtung. Diese ermöglicht durch die Formschlusselemente den Angriff an dem Werkstück, bspw. in einem extrem schmalen streifenförmigen Bereich. Das kraftschlüssig zwischen den Spannelementen geklemmte Werkstück ist durch die Formschlusselemente und die Kupplungselemente zusätzlich formschlüssig gehalten. Es ist deshalb möglich, Werkstücke zu spannen, die relativ weit aus dem zwischen beiden Spannelementen definierten Zwischenraum ausragen. Hier können lediglich beschränkt durch die Eigenelastizität des Werkstücks spanenden Bearbeitungsvorgänge oder sonstige Bearbeitungsvorgänge an dem Werkstück ausgeführt werden, die sowohl Seitenflächen als auch die Stirnfläche des Werkstücks mit erheblichen Kräften beaufschlagen. Das Werkstück sitzt lediglich mit einem sehr kurzen Fussbereich zwischen beiden Spannelementen, wobei die Formschlusselemente verhindern, dass es unter der Einwirkung größerer Kräfte aus den Spannbacken herausgekippt wird. Die Formschlusselemente sind so ausgebildet, dass sie jede Bewegung des Werkstücks in jeder parallel zu den Anlageflächen der Spannelemente orientierten Richtung formschlüssig verhindern, oder sperren. Weil beide Spannelemente jeweils mit entsprechenden Formschlusselementen versehen sind, wird dadurch auch jede Dreh-, Schwenk- oder Kippbewegung des Werkstücks verhindert. Die entsprechenden Haltekräfte werden von den Formschlusselementen auf die Spannelemente übertragen und abgeleitet. Dies gilt unabhängig davon, ob beide Spannelemente aufeinander zu und voneinander weg verstellbar oder lediglich eins der beiden Spannelemente beweglich angeordnet ist. Werden die Spannelemente an das Werkstück gepresst, so dass sie es zwischeneinander klemmen, greifen die Formschlusselemente automatisch in die Kupplungselemente und arretieren das Werkstück.

Die gemischt form- und -kraftschlüssige Klemmung bzw. Halterung des Werkstücks in der Spanneinrichtung bringt durch den Formschluss den zusätzlichen Vorteil, dass das Werkstück von vorne herein in Bezug auf die Spanneinrichtung eine definierte Lage einnimmt. Fehlpositionierungen lassen sich nahezu vollständig ausschließen. Dadurch kann der Arbeitsaufwand beim Einrichten der Werkstücke unter Umständen erheblich gesenkt werden.

Die Formschlusselement, die bspw. durch Vorsprünge oder Vertiefungen an den Spannelementen ausgebildet sein können, sind vorzugsweise einstückig mit den Spannelementen verbunden. Dies stellt eine hohe Belastbarkeit sicher. Entsprechend sind die Kupplungselemente des Werkstücks Vertiefungen oder Vorsprünge, die in einem dem Spannvorgang vorausgehenden Bearbeitungsschritt an dem Werkstück angebracht werden. Bspw. kann der Arbeitsschritt ein Prägebearbeitungsvorgang sein, bei dem der Spannbereich des Werkstücks plastisch geringfügig deformiert wird. Dies wird vorzugsweise in einem Bereich des Werkstücks vorgenommen, der durch das Anbringen von Vertiefungen oder Vorsprüngen keine Funktionsbeeinträchtigung erfährt. Insbesondere bei Werkstücken, bei denen solche Bereiche nicht vorhanden sind, können die Kupplungselemente nach Beendigung der Bearbeitung auch beseitigt werden. Dies ist bspw. in einem Schleif- oder Fräsbearbeitungsvorgang möglich, der dann in einer anderen, möglicherweise konventionellen Aufspannung erfolgt.

Die Formschluss- und Kupplungselemente können bspw. nach Art einer Verzahnung ausgebildet sein. Die einzelnen Zähne und zugeordneten Vertiefungen sind jeweils äquidistant angeordnet. Zur Festlegung einer eindeutigen Spannlage ist es jedoch auch möglich, die Teilung an einer vorgegebenen Stelle zu ändern, oder einen einzelnen Zahn bzw. eine einzelne Vertiefung wegzulassen.

Für die Formschlusselemente bzw. die Kupplungselemente hat sich die Pyramidenstumpfform als vorteilhaft herausgestellt. Auch die Kegelstumpfform ist möglich. In beiden Fällen wird erreicht, dass die Formschlusselemente relativ leicht in die zugeordneten Kupplungselemente einfinden. Dies insbesondere, wenn der Flankenwinkel der Formschlusselemente nicht zu groß ist. Bspw. hat es sich als vorteilhaft herausgestellt, wenn der Winkel der Seitenflächen der pyramidenstumpfförmigen Vorsprünge gegenüber der Anlagefläche nicht größer als 45° ist. Die zugeordneten Vertiefungen, die als Kupplungselemente dienen, können dann leicht eingeprägt werden, wobei sie, obwohl sie nicht allzu tief sind, eine gute formschlüssige Kupplung zwischen dem Werkstück und den Spannbacken ergeben.

Die Formschlusselemente sind bspw. in einer einzigen geraden Reihe an einer Kante des Spannbackens angeordnet. Dies ermöglicht ein besonders knappes platzsparendes Spannen von Werkstücken. Andere Anordnungsschemata sind jedoch ebenfalls denkbar und möglich. Sind sehr große Kräfte aufzunehmen, können bspw. zwei oder mehrreihige Anordnungsmuster Anwendung finden.

Sind die Formschlusselemente und die Kupplungselemente untereinander gleich groß, oder haben sie sogar ein geringfügiges Spiel zueinander, wird eine echte Funktionstrennung zwischen Anlagefläche und Formschlusselement dahingehend vorgenommen, dass die Anlageflächen der kraftschlüssigen Spannung dienen, während die Formschlusselemente die Lagefixierung und Lagesicherung der Werkstücke während der Bearbeitung übernehmen. Der Vorzug bei dieser Ausführungsform liegt darin, dass die Formschluss- und Kupplungselemente beim Spannen keiner Belastung unterliegen und eine Belastung erst während der Bearbeitung auftritt. Wird jedoch eine Aufspannung gewünscht, bei der auch Mikrobewegungen des Werkstücks gut unterdrückt werden kann es zweckmäßig sein, wenn die als Vorsprünge ausgebildeten Elemente wenigstens geringfügig größer sind als die zugeordneten, als Vertiefung ausgebildeten Elemente. Dabei ist das Übermaß, bzw. Untermaß der an den Spannelementen vorgesehenen Formschlusselemente und die Materialwahl der Spannelemente vorzugsweise so festgelegt, dass plastische Deformationen, falls sie überhaupt auftreten, auf das Werkstück beschränkt bleiben. Mit derartigen Spannelementen ist auf Dauer eine präzise und sichere Spannung von Werkstücken möglich.

Weitere Einzelheiten vorteilhafter Ausführungsformen der Erfindung ergeben sich aus Unteransprüchen, der Zeichnung sowie der zugehörigen Beschreibung.

In der Zeichnung sind Ausführungsbeispiele der Erfindung veranschaulicht. Es zeigen:
Fig. 1 das erfindungsgemäße Spannsystem in einer ausschnittsweisen schematisierten und perspektivischen Darstellung,
Fig. 2 das Spannsystem nach Figur 1, in einer schematisierten ausschnittsweisen Draufsicht,
Fig. 3 ein Spannelement für das Spannsystem nach den Figuren 1 und 2, in einer vereinfachten Vorderansicht, in ausschnittsweiser Darstellung,
Fig. 4 ein zu dem Spannsystem nach den Figuren 1 bis 3 gehöriges Spannelement mit abgewandelten Formschlusselementen, in einer schematisierten Draufsicht,
Fig. 5 eine abgewandelte Ausführungsform eines Spannsystems mit mehreren mit Formschlusselementen versehenen Spannelementen, in einer schematisierten Draufsicht, und
Fig. 6 eine weitere Ausführungsform eines Spannsystems mit Spannelementen, die mit Formschlusselementen versehen sind, in einer schematisierten Draufsicht.

In Figur 1 ist ein Werkstück 1 veranschaulicht, das mittels zweier Spannbacken 2, 3 in einer nicht weiter veranschaulichten Werkzeugmaschine fest spannbar ist. Dazu sind die Spannbacken 2, 3 in Richtung des in Figur 1 veranschaulichten Pfeils 4 aufeinander zu und voneinander weg verstellbar an einer nicht weiter veranschaulichten Verstelleinrichtung gehalten. Die Verstelleinrichtung ist dazu eingerichtet, die Spannbacken 2, 3 bedarfsweise mit einer Kraft zu beaufschlagen, die die Spannbacken 2, 3 aufeinander zu bewegt.

Die in Figur 1 veranschaulichten Spannbacken 2, 3 sind spiegelsymmetrisch zueinander ausgebildet. Die nachfolgende Beschreibung des Spannbackens 2 gilt demzufolge entsprechend für den Spannbacken 3.

Der Spannbacken 2 weist bspw. einen quaderförmigen Grundkörper 5 auf, der an seiner dem Werkzeug 1 zugewandten Seite eine Planfläche 6 aufweist. Die Planfläche 6 dient als Anlagefläche für eine an dem Werkstück 1 vorgesehene, ebenfalls plan ausgebildete Spannfläche 7, die in Figur 1 infolge der Perspektive verdeckt ist. An der gegenüberliegenden Seite weist das Werkstück 1 eine dem Spannbacken 3 zugewandte entsprechende Planfläche 8 auf, die zu der Planfläche 7 spiegelsymmetrisch ausgebildet ist und infolge der Perspektive in Figur 1 sichtbar ist. Sie wird nachfolgen anstelle der Spannfläche 7 beschrieben.

Die Spannbacken 2 und 3 dienen dazu, das Werkstück 1 lediglich in unmittelbarer Nachbarschaft seines unteren Randes 9 zu fassen. Bedarfsweise können sei jedoch auch an anderen Stellen angreifen. Dazu sind auf der Anlagefläche 6 mehrere in einer Reihe angeordnete Vorsprünge 11 ausgebildet, die als Formschlusselemente dienen. Die Vorsprünge 11 sind untereinander gleich ausgebildet und erstrecken sich entlang einer oberen Kante 12 des Spannbackens 2. Entsprechendes gilt für den Spannbacken 3. In Figur 2 ist ein Ausschnitt des Spannbackens 2 in einem anderen Maßstab veranschaulicht. Wie insbesondere in Verbindung mit Figur 3 ersichtlich wird, sind die Vorsprünge 11 pyramidenstumpfförmig ausgebildet. Sie sind jeweils einstückiger Bestandteil des Grundkörpers 5. Wie aus Figur 2 und 3 ersichtlich, sind sie in Abständen voneinander angeordnet, die vorzugsweise größer sind als ihre Ausdehnung in Richtung der Kante 12. Die pyramidenstumpfförmigen Vorsprünge 11 sind dabei in Richtung der Kante 12 länglich ausgebildet, d.h. sie weisen eine rechteckige Grundfläche auf. Prinzipiell kann die Form abweichen, jedoch ergibt sich mit der dargestellten pyramidenstumpfform mit rechteckiger Basis eine gute Kraftübertragung bei minimalem Platzbedarf. Der Böschungswinkel α, d.h. der Winkel den jede Seitenfläche 14, 15, 16, 17 jeweils mit der Anlagefläche 6 einschließt, ist vorzugsweise relativ flach. Die Böschungswinkel der an die schmaleren Kanten der Grundfläche angrenzenden Seitenflächen 14, 15 sind vorzugsweise kleiner als 45°. Die Höhe jedes pyramidenarbigen Vorsprungs 11 ist vorzugsweise nicht größer als die Länge der schmaleren Kante der Grundfläche.

In dem Werkstück 1 sind Ausnehmungen 18 ausgebildet, die jeweils den Vorsprüngen 11 zugeordnet und diesen entsprechend geformt sind. Die Ausnehmungen 18 sind bspw. in einem Prägeverfahren hergestellt und zu den als Formschlußelemente dienenden Vorsprüngen 11 komplementär ausgebildet. Im vorliegenden Fall sind die Ausnehmungen 18 jeweils pyramidenstumpfförmige Vertiefungen.

Beim Spannen von Werkstücken 1 wird folgendermaßen vorgegangen:

Vor dem Spannen wird das Werkstück 1 an seinen Spannflächen 8 zunächst zur Aufspannung vorbereitet. Dazu wird es in eine Prägevorrichtung eingelegt und falls die Ausnehmungen 18 an exakt vorgegebenen Stellen gewünscht sind, zunächst justiert. Dies ist insbesondere dann erforderlich, wenn das Werkstück 1 nach dem Spannen in den Spannbacken 2, 3 ohne weitere Justage bearbeitet werden soll. In anderen Fällen, bei denen das gespannte Werkstück 1 zunächst angetastet oder sonstwie gemessen wird, um seine Ist-Position zu bestimmen, kann eine Justage in der Prägevorrichtung auch entfallen.

In der Prägevorrichtung wird mittels eines Prägestempels die aus Figur 1 ersichtliche Reihe aufeinanderfolgender Ausnehmungen 18 eingeprägt. Dies kann sowohl mit einem linear beweglichen flachen Stempel, der alle Ausnehmungen 18 gleichzeitig eindrückt geschehen, als auch mit einem Stempel der ledigliche eine einzige Ausnehmung 18 erzeugt. Dieser Stempel wird, wenn er eine Ausnehmung 18 eingedrückt hat, jeweils eine Position weiterbewegt, so dass alle Ausnehmungen 18 nacheinander erzeugt werden.

Darüber hinaus ist es möglich, die Ausnehmungen 18 mit einer Rolle einzudrücken, die Vorsprünge aufweist und über die Spannfläche 8 geführt wird.

Sind die Vorsprünge 18 ausgebildet, wird das Werkstück zwischen die Spannbacken 2, 3 geführt, wonach diese in Richtung des Pfeils 4 aufeinander zu bewegt werden, bis die Vorsprünge 11 in die Ausnehmungen 18 eingreifen und die Anlageflächen 6 fest gegen die Spannflächen 7, 8 drücken. Die Vorsprünge 11 sitzen spielfrei in den Ausnehmungen 18 und halten das Werkstück 1 formschlüssig, falls die aufzunehmenden Kräfte größer sind als die Haftreibung zwischen den Anlageflächen 6 und den Spannflächen 7, 8. Durch die reibschlüssige Unterstützung der Pormschlußverbindung wird jedes Spiel und jede Positionierunsicherheit vermieden. Schwingungen des Werkstücks 1 bei der Bearbeitung können dadurch vermieden werden. Die Formschlußverbindung zwischen den Vorsprüngen 11 und den Ausnehmungen 18 verhindert hingegen, dass das Werkstück 1 mit Gewalt aus den Spannbacken 2, 3 herausgeführt wird.

Die vorstehend beschriebenen, als Formschlußelemente dienenden Vorsprünge 11 sind geradflankig ausgebildet. Wie Figur 4 veranschaulicht ist es jedoch auch möglich, die Flanken 14, 15, 16, 17 jedes kegelstumpfförmigen Vorsprungs 11 gewölbt auszubilden. Dies insbesondere im Hinblick auf die Ausnehmungen 18, die an dem Werkstück vorteilhafterweise im Prägeverfahren ausgebildet werden und die demzufolge nicht scharfkantig begrenzt sind. Mit einer geeigneten Flankenwölbung kann erreicht werden, dass jeder Vorsprung 11 nahezu vollflächig in dem zugeordneten Vorsprung 18 anliegt. Dies dient der Sicherheit der Kraftübertragung und somit der Maximierung der übertragbaren Kräfte. Die Wölbung und Krümmung der Vorsprünge 11 wird dabei den am Werkstück sich beim Prägen ausbildenden Flächenverläufen angepasst. Hier ist es auch möglich, die Vorsprünge 11 mit einem mehr oder weniger großen Übermaß zu versehen, damit diese beim Spannen vorgespannt in den Ausnehmungen 18 sitzen. Die flachen Böschungswinkel der Vorsprünge 11 verhindern, dass sich das Werkstück 1 mit den Spannbacken 2, 3 verkeilt.

Das vorstehend beschriebene Spannsystem kam mit zwei Spannbacken 2, 3 aus. Wie Figur 5 veranschaulicht, können jedoch auch mehrere, bspw. vier Spannbacken 2, 3, 2', 3' vorgesehen werden, die einander jeweils paarweise gegenüberliegend angeordnet sind. Die Spannbacken 2, 3, 2', 3' sind den vorbeschriebenen Spannbacken entsprechend ausgebildet und weisen jeweils Vorsprünge 11 auf, die in entsprechend vorbereitete Ausnehmungen des Werkstücks 1 greifen. Wenigstens zwei der Spannbacken 2, 3, 2', 3' sind mittels einer kraftbetätigten Verstelleinrichtung verschiebbar angeordnet, wie durch die Pfeile 4, 4' angedeutet ist.

Während bei den vorstehend beschriebenen Ausführungsformen die Spannbacken 2, 3 jeweils plane Anlageflächen 6 aufweisen, können diese, wie das Ausführungsbeispiel nach Figur 6 zeigt, auch gewölbt, bspw. zylindrisch gewölbt ausgebildet sein. Die veranschaulichten Spannbacken 2, 3, 2' dienen dem Spannen eines zylindrischen Werkstücks 1, wobei jeder Spannbacken 2, 2', 3 eine zylindrisch gewölbte Anlagefläche 6 aufweist, deren Krümmung durch den Krümmungsradius des zylindrischen Werkstücks 1 festgelegt ist. Jeder Spannbacken ist wiederum mit Vorsprüngen 11 besetzt, die entlang einer Kante 12 jedes Spannbackens 2, 2', 3 angeordnet sind. Mit einer derartigen Spannvorrichtung ist es möglich, Werkstücke 1 in Drehmaschinen, Reibschweißmaschinen und bei ähnlichen Anwendungen kurz zufassen. Der Vorzug liegt darin, dass lediglich ein sehr kurzer Axialbereich des Werkstücks zum Spannen erforderlich ist. Steht ein größerer Bereich zur Verfügung und sollen Werkstücke 1 mit unterschiedlichen Durchmessern gespannt werden, können die vorsprünge 11 abweichend von der dargestellten Ausführungsform auch in Axialrichtung angeordnet sein, wobei die Spannbacken dann lediglich Spannkanten aufweisen, deren schmalen streifenförmige Anlageflächen mit Vorsprüngen 11 besetzt sind.

Bedarfsweise können die Formschlußelemente an den Spannbacken 2, 3 auch durch Ausnehmungen gebildet werden. In diesem Fall muss das Werkstück 1 im vorbereitenden Arbeitsschritt mit entsprechenden komplementären Vorsprüngen versehen werden. Der Vorteil dieser Ausführungsform und Vorgehensweise liegt darin, dass die zum Spannen erforderlichen Vorsprünge an dem Werkstück 1 nach der Bearbeitung leicht entfernt werden können.

Zum Spannen vor Werkstücken 1 ist ein Spannsystem vorgesehen worden, zu dem zwei oder mehrere Spannbacken 2, 3 gehören. Die Spannbacken sind mit regelmäßig angeordneten Formschlußelementen, bspw. Vorsprüngen 11 besetzt, die von entsprechenden Anlageflächen 6 vorstehen. Komplementäre Ausnehmungen 18, die als Kupplungselemente dienen, werden in einem Vorbereitungsschritt an dem Werkstück ausgebildet. Dies kann durch Prägen geschehen. Das Spannsystem erbringt eine gemischte reib- und formschlüssige Spannung des Werkstücks 1, die die Übertragung großer Haltekräfte mit geringem Flächenbedarf an dem Werkstück und an den Spannelementen 2, 3 ermöglicht.

## Patentansprüche

1. Verfahren zum Spannen von Werkstücken,
bei dem in einem vorbereitenden Arbeitsschritt an den Werkstücken (1) Verformungen (18) angebracht werden, die lediglich als Kupplungselemente beim Spannen mit einer entsprechenden Spannvorrichtung dienen, sonst aber keine Funktion haben, und
bei dem die Werkstücke (1) dann mit Spannbacken (2, 3), die zum reibschlüssigen Halten an ihren Spannbacken (2, 3) Anlageflächen (6) aufweisen und die zur formschlüssigen Positionierung und Lagesicherung zu den Verformungen (18) komplementäre Formschlusselemente (6) aufweisen, gemischt reib- und formschlüssig gespannt werden.

2. Verfahren nach Anspruch 1, **dadurch gekennzeichnet, dass** die Verformungen in einem spanlosen Bearbeitungsschritt ausgebildet werden.

3. Verfahren nach Anspruch 1, **dadurch gekennzeichnet, dass** zum Spannen ein schmaler streifenförmiger Bereich des Werkstücks verwendet wird.

4. Verfahren nach Anspruch 1, **dadurch gekennzeichnet, dass** die Anlageflächen plan oder gewölbt sind.

5. Verfahren nach Anspruch 1, **dadurch gekennzeichnet, dass** als Formschlusselemente konkav oder konvex ausgebildete Flächenbereiche verwendet werden.

6. Verfahren nach Anspruch 1, **dadurch gekennzeichnet, dass** durch die Formschlusselemente jede Bewegung des Werkstücks in jeder parallel zu einer Anlagefläche orientierten Richtung verhindert oder gesperrt wird.

7. Verfahren nach Anspruch 1, **dadurch gekennzeichnet, dass** das Werkstück durch die Formschlusselemente positioniert wird.

8. Verfahren nach Anspruch 1, **dadurch gekennzeichnet, dass** die Formschlusselemente nach Beendigung der Bearbeitung beseitigt werden.

9. Spanneinrichtung zur Ausführung des Verfahrens gemäß einem der Ansprüche 1 bis 8,
mit wenigstens zwei Spannbacken (2, 3), die eine jeweils Anlagefläche (6) mit mehreren darauf regelmäßig angeordneten Formschlusselementen (11) aufweisen, die zu den vorgeformten Kupplungselementen (18) des Werkstücks (1) komplementär ausgebildet sind,
wobei die Spannelemente (2, 3), die die Anlageflächen (6) aufweisen, an einer Halteeinrichtung befestigt sind, mit der der Abstand zwischen den Anlageflächen (6) verstellbar ist.

10. Spanneinrichtung nach Anspruch 9, **dadurch gekennzeichnet, dass** die Formschlusselemente (11) auf der Anlagefläche (6) angeordnete Vorsprünge oder Vertiefungen sind.

11. Spanneinrichtung nach Anspruch 9, **dadurch gekennzeichnet, dass** die Formschlusselemente (11) unmittelbar an eine Kante (12) der Anlagefläche (6) angrenzend angeordnet sind.

## Claims

1. Method for clamping work pieces,
wherein in a preparative working step, deformations (18) are made on the work pieces (1), said deformations merely serving as coupling elements during clamping with an appropriate clamping device, but otherwise having no function,
wherein the work pieces (1) are then clamped by a combination of frictional engagement and positive locking with clamping cheeks (2, 3), which have abutment faces (6) for holding in frictional engagement on their clamping cheeks (2, 3) and which have complementary positive-locking elements (6) for positive-locking positioning and securing in position to the deformations (18).

2. Method according to Claim 1, **characterised in that** the deformations are formed in a non-cutting machining step.

3. Method according to Claim 1, **characterised in that** a narrow strip-like area of the work piece is used for clamping.

4. Method according to Claim 1, **characterised in that** the abutment faces are plane or arched.

5. Method according to Claim 1, **characterised in that** concave or convex face areas are used as positive-locking elements.

6. Method according to Claim 1, **characterised in that** every movement of the work piece in every direction oriented parallel to an abutment face is prevented or blocked by the positive-locking elements.

7. Method according to Claim 1, **characterised in that** the work piece is positioned by the positive-locking elements.

8. Method according to Claim 1, **characterised in that** the positive-locking elements are set aside after machining has finished.

9. Clamping means for performing the method according to one of Claims 1 to 8,
with at least two clamping cheeks (2, 3), which have a respective abutment face (6) with several positive-locking elements (11), which are arranged evenly thereon and which are of complementary configuration to the preformed coupling elements (18) of the work piece (1),
wherein the clamping elements (2, 3), which have the abutment faces (6), are fastened to a holding means, with which the distance between the abutment faces (6) may be adjusted.

10. Clamping means according to Claim 9, **characterised in that** the positive-locking elements (11) are projections or depressions arranged on the abutment face (6).

11. Clamping means according to Claim 9, **characterised in that** the positive-locking elements (11) are arranged to border directly onto an edge (12) of the abutment face (6).

## Revendications

1. Procédé de serrage de pièces,
- selon lequel, au cours d'une étape de préparation, on réalise sur la pièce (1) des déformations (18) qui servent exclusivement d'éléments de couplage lors du serrage de la pièce à l'aide d'un dispositif de serrage adapté, mais n'ont aucune autre fonction, et
- selon lequel on soumet ensuite les pièces (1) à un serrage mixte par adhérence et par complémentarité de formes dans des mâchoires de serrage (2, 3) qui, pour la fixation par adhérence, sont pourvues de surface d'appui (6) et qui, pour le positionnement et l'immobilisation par complémentarité de formes, présentent des éléments de blocage (6) complémentaires des déformations (18).

2. Procédé selon la revendication 1, **caractérisé en ce que** les déformations sont façonnées au cours d'une étape d'usinage sans enlèvement de copeaux.

3. Procédé selon la revendication 1, **caractérisé en ce que** pour le serrage, on utilise une zone étroite de la pièce, en forme de bande.

4. Procédé selon la revendication 1, **caractérisé en ce que** les surfaces d'appui sont planes ou bombées .

5. Procédé selon la revendication 1, **caractérisé en ce qu'**on utilise comme éléments de blocage des portions de surfaces concaves ou convexes.

6. Procédé selon la revendication 1, **caractérisé en ce que** les éléments de blocage empêchent ou bloquent tout déplacement de la pièce dans toute direction parallèle à l'une des surfaces d'appui.

7. Procédé selon la revendication 1, **caractérisé en ce que** la pièce est positionnée par les éléments de blocage.

8. Procédé selon la revendication 1, **caractérisé en ce qu'**on élimine les éléments de blocage à la fin de l'usinage.

9. Dispositif de serrage pour la mise en oeuvre du procédé selon une des revendications 1 à 8, comportant
au moins deux mâchoires de serrage (2, 3) qui présentent chacune une surface d'appui (6) avec plusieurs éléments de blocage (11) disposés de manière régulière sur celle-ci et ont une forme complémentaire des éléments de couplage (18) formés sur la pièce (1),
les mâchoires de serrage (2, 3) qui comportent les surfaces d'appui (6) étant fixées à un dispositif de support à l'aide duquel la distance entre les surfaces (6) d'appui peut être modifiée

10. Dispositif de serrage selon la revendication 9, **caractérisé en ce que** les éléments de blocage (11) sont des saillies ou des dépressions aménagées sur la surface d'appui (6)

11. Dispositif de serrage selon la revendication 9, **caractérisé en ce que** les éléments de blocage (11) sont disposés dans le voisinage immédiat de la surface d'appui (6).
